# EUROPÄISCHE PATENTSCHRIFT

(11) **EP 3 179 173 B1**
(45) Veröffentlichungstag und Bekanntmachung des Hinweises auf die Patenterteilung: **05.12.2018**
(21) Anmeldenummer: 16202127.3
(22) Anmeldetag: 05.12.2016
(51) Int. Cl.: F24D 19/10, G05D 23/19

(54) **VERFAHREN UND SYSTEM ZUM AUTOMATISCHEN HYDRAULISCHEN ABGLEICH VON VERBRAUCHERN IN EINER HEIZUNGS- UND/ODER KÜHLANLAGE**
METHOD AND SYSTEM FOR AUTOMATIC HYDRAULIC COMPENSATION OF CONSUMERS IN A HEATING AND/OR COOLING INSTALLATION
PROCÉDÉ ET SYSTÈME D'ÉQUILIBRAGE HYDRAULIQUE AUTOMATIQUE DE CONSOMMATEURS DANS UNE INSTALLATION DE CHAUFFAGE OU DE RÉFRIGÉRATION

(30) Priorität: 09.12.2015 DE 102015121418
(43) Veröffentlichungstag der Anmeldung: 14.06.2017
(73) Patentinhaber: Oventrop GmbH & Co. KG, 59939 Olsberg (DE)
(72) Erfinder: LÖFFLER, Gerhard, 59939 Olsberg (DE); BRAMBRING, Stefan, 59939 Olsberg (DE)
(74) Vertreter: Köchling, Conrad-Joachim

(56) Entgegenhaltungen:
- DE-A1-102009 011 506
- DE-A1-102012 002 941
- DE-A1-102014 102 275
- DE-B3- 10 256 035

## Beschreibung

Die Erfindung betrifft ein Verfahren zum automatischen hydraulischen Abgleich von Verbrauchern in einer Heizungs- und/oder Kühlanlage zum Zwecke der Vermeidung einer Unter- oder Überversorgung der Verbraucher mit einer den hydraulischen Abgleich überlagernden Raumtemperaturregelung an den Verbrauchern oder für die Verbraucher, wobei die Heizungs- und/oder Kühlanlage von einem Wärmeträgermedium, vorzugsweise Wasser, durchströmt wird und in der mindestens ein Wärme- und/oder Kälteerzeuger vorgesehen ist, wobei in der Heizungs- und/oder Kühlanlage über ein Rohrleitungssystem mehrere Verbraucher zur Aufheizung und/oder Abkühlung von Räumen, in denen die Verbraucher angeordnet werden, verbunden sind, wobei in den jeweiligen Räumen Raumtemperaturmesswerte aufgenommen werden, wobei ferner mindestens eine elektrische oder elektronische Recheneinheit vorgesehen wird und mindestens eine Umwälzpumpe in das Rohrleitungssystem eingebaut wird sowie mehrere Regelarmaturen in das Rohrleitungssystem zur Regelung des Flüssigkeitsstromes durch jeweils die einzelnen Verbraucher eingebaut werden, ferner die Regelarmaturen von dem Wärmeträgermedium durchströmt werden, ferner der Durchflussquerschnitt mittels einer elektrischen oder elektronischen Sende- und Empfangseinheit und des zugeordneten Stellantriebs verändert wird, wobei mittels der Sendeeinrichtung der Sende- und Empfangseinheit Informationen oder Daten über den aktuellen Durchflussquerschnitt an die Recheneinheit gesendet, in dieser verarbeitet und in Sollwertvorgabewerte umgewandelt werden, die an die Empfangseinrichtung der Sende- und Empfangseinheit gesendet werden, mittels derer der Durchflussquerschnitt eingestellt wird, wobei die Sollwertvorgabewerte der einzelnen Regelarmaturen in Abhängigkeit mindestens vom Aufheiz- oder Abkühlverhalten der einzelnen Räume und/oder weiteren Kennwerten in der Art erfolgen, dass alle Verbraucher ihren bedarfsgerechten Volumenstrom erhalten, die Heizungs- oder Kühlanlage (1) automatisch hydraulisch abgeglichen wird, des Weiteren eine die Sollwertvorgaben überlagernde Raumtemperaturregelung in Abhängigkeit der Temperaturdifferenz zwischen dem Raumtemperaturistwert und dem Raumtemperatursollwert der einzelnen Räume durch Änderung des Durchflussquerschnittes einer Durchflussreguliereinheit (21) der Regelarmaturen (8) erfolgt.

Des Weiteren betrifft die Erfindung ein System zum automatischen hydraulischen Abgleich von Verbrauchern in einer Heizungs- und/oder Kühlanlage zum Zwecke der Vermeidung einer Unter- oder Überversorgung der Verbraucher mit einer den hydraulischen Abgleich überlagernden Raumtemperaturregelung an den Verbrauchern oder für die Verbraucher, wobei die Heizungs- und/oder Kühlanlage von einem Wärmeträgermedium, vorzugsweise Wasser, durchströmt wird und in der mindestens ein Wärme- und/oder Kälteerzeuger vorgesehen ist, wobei in der Heizungs- und/oder Kühlanlage über ein Rohrleitungssystem mehrere Verbraucher zur Aufheizung und/oder Abkühlung von Räumen, in denen die Verbraucher angeordnet werden, verbunden sind, wobei in den jeweiligen Räumen Raumtemperatursensoren angeordnet sind, wobei ferner mindestens eine elektrische oder elektronische Recheneinheit vorgesehen ist und mindestens eine Umwälzpumpe in das Rohrleitungssystem eingebaut ist sowie mehrere Regelarmaturen in das Rohrleitungssystem zur Regelung des Flüssigkeitsstromes durch jeweils die einzelnen Verbraucher eingebaut sind, wobei als Regelarmatur (8) ein Durchflussregelventil (10) eingebaut ist, bestehend aus einem Gehäuse (11) mit mindestens einem Einlass (12) und mindestens einem Auslass (13) für den Wärmeträger und einem zwischen diesen angeordneten Anschlussstutzen (14), und einer im Anschlussstutzen (14) angeordneten Durchflussreguliereinheit (21), sowie ausgestaltet mit einer auf die Durchflussreguliereinheit (21) den Durchflussquerschnitt veränderbar wirkende Spindel (16) und einem Stellantrieb (17), bestehend aus einer auf die Spindel (17) wirkenden Hub- oder Dreheinheit (18) und einer elektrischen oder elektronischen Sende- und Empfangseinheit (19), wobei mittels der Sendeeinrichtung der Sende- und Empfangseinheit (19) Informationen oder Daten über die aktuelle Hub- oder Drehstellung der Spindel (16) an die Recheneinheit (9) gesendet werden, in dieser verarbeitet und in Sollwertvorgabewerte umgewandelt werden, die an die Empfangseinrichtung der Sende- und Empfangseinheit (19) gesendet werden mittels derer die Einstellung der Hub- oder Drehstellung der Spindel (16) mittels der Hub-oder Dreheinheit (18) durchgeführt wird.

Ein solches Verfahren und ein solches System kann bei Heizungs- und/oder Kühlanlagen mit mindestens einem Wärme- und/oder Kälteerzeuger, mehreren Verbrauchern, Rohleitungen zur Verbindung des Wärme- und/oder Kälteerzeugers mit den Verbrauchern und mindestens einer Umwälzpumpe sowie mit in den zu heizenden oder zu kühlenden Räumen angeordneten Raumtemperatursensoren und mit in die Vorlauf- oder Rücklaufleitung zum beziehungsweise vom Verbraucher eingebauten Regelarmaturen angewandt werden.

Zur Sicherstellung einer bedarfsgerechten Versorgung aller Verbraucher in einer Heizung- oder Kühlanlage und zur Minimierung des Energieverbrauches ist der hydraulische Abgleich erforderlich. Dieser kann auf unterschiedlichste Art und Weise erfolgen.

Bekannt ist der statische hydraulische Abgleich mit Einsatz von voreinstellbaren Ventilen, die auf Grund ihres einstellbaren Kv-Wertes eine Durchflussbegrenzung ermöglichen. Mit solchen Ventilen wird der Volllastfall, d.h. der Fall des maximalen zeitgleichen Wärme- bzw. Kältebedarfes aller Verbraucher einreguliert, um eine Unterversorgung zu vermeiden. Im Teillastfall ist eine Überversorgung von einzelnen Verbrauchern gegeben.
Es ist ebenfalls bekannt in größeren Gebäuden zusätzliche Strangregulierventile in den Versorgungssträngen einzusetzen, um die entsprechend der Gebäudegröße erhöhten Volumenströme bedarfsgerecht zu verteilen und um zu hohe Differenzdrücke über den Ventilen und damit Strömungsgeräusche zu vermeiden.

Bezüglich der Ermittlung der Voreinstellwerte der Ventile für den statischen hydraulischen Abgleich ist bekannt, eine Berechnung der Heizlast und des Rohrnetzes durchzuführen, um einerseits aus der benötigten Wärmemenge für einen Raum, andererseits aus der gegebenen Temperaturspreizung zwischen Vorlauf und Rücklauf den erforderlichen Volumenstrom an jedem Verbraucher berechnen zu können. Aus dem berechneten Volumenstrom, den aufsummierten Strömungswiderständen weiterer durchströmter Anlagenteile und dem zur Verfügung stehenden Differenzdruck der Pumpe kann die Einstellung des Durchflussquerschnittes der Ventile für den statischen hydraulischen Abgleich ermittelt werden.

Ebenso ist bekannt bei nicht genau bekanntem Rohrnetz eine Einregulierung mittels Messgeräten durchzuführen, um die Volumenströme an den Ventilen einzustellen.

Nachteilig ist in beiden Fällen der erhöhte Aufwand durch die Berechnungen und die manuell durchzuführende Einregulierung.

Des Weiteren ist der dynamische hydraulische Abgleich bekannt, bei dem die fluidführende Anlage nicht nur für den Volllastfall sondern auch für den Teillastfall hydraulisch abgeglichen wird. Hierzu werden entweder Differenzdruckregler in den Vor- oder Rücklaufsträngen der Heizungs- und/oder Kühlanlage oder Durchflussregler direkt an den Verbrauchern eingesetzt.
Für den hydraulischen Abgleich mit derartigen Ventilen ist ebenso eine Heizlast- und eine vereinfachte Rohrnetzberechnung erforderlich, um die Volumenströme an den Verbrauchern korrekt einzustellen.

Weitergehend ist aus EP 1 936 288 B1 bekannt, einen vorhandenen hydraulischen Abgleich an Hand des Aufheiz- bzw. Abkühlverhaltens der Räume zu detektieren. Hierüber hinaus ist aus DE10 2014 102 275 bekannt Einstellwerte für Regelventile auf Grund des Aufheiz- bzw. Abkühlverhaltens der Räume zu bestimmen und somit einen hydraulischen Abgleich durchzuführen.

Nachteilig an den beiden zuletzt genannten Lösungen ist das träge Verhalten im Vergleich zu mechanischen Durchflussreglern, die direkt auf sich ändernde Druckverhältnisse reagieren und nicht erst eine Änderung von Sekundärwerten wie z.B. die Änderung der Raumtemperatur abwarten müssen. Ein weiterer Nachteil dieser Lösungen entsteht bei der Verwendung von batteriebetriebenen Stellantrieben, die bei jeder signifikanten Differenzdruckänderung über den Regelventilen erneute Stellbewegungen ausführen, wodurch die Batterielebensdauer reduziert wird.

Unabhängig von den bekannten Methoden des hydraulischen Abgleichs ist die Einzelraumtemperaturregelung bekannt, die mittels eines mechanischen oder elektronischen Thermostaten die Raumtemperatur mittels eines auf ein Regelventil einwirkenden Antriebs die Raumtemperatur auf einen vorgegebenen Sollwert regelt. Es sind Einzelraumtemperaturregelungen bekannt, in denen Zeitprofile hinterlegt werden können, um zeitabhängig Heiz- und Absenkphasen zu definieren.

Aus der DE 10 2012 002 941 A1 ist ein Verfahren gattungsgemäßer Art zum automatischen hydraulischen Abgleich von Verbrauchern in einer Heizungsanlage beschrieben.

Aus der DE 102 56 035 B3 und der DE 10 2009 011 506 A1 sind Regelarmaturen bekannt, bei denen die Druckdifferenz zwischen den Druckbereichen vor und hinter einer Durchflussreguliereinheit der Regelarmatur konstant gehalten wird.

Ausgehend vom Stand der Technik liegt der Erfindung die Aufgabe zugrunde, ein Verfahren und ein System bereitzustellen, welches einen automatischen hydraulischen Abgleich einer Heizungs- und/oder Kühlanlage ermöglicht, der sich auch bei änderndem Wärme- oder Kühlbedarf und sich damit änderndem Durchfluss- und Differenzdruck über die Verbraucher und Regelarmaturen in den üblichen vorkommenden Lastfällen selbständig, weitgehend verzögerungsfrei, differenzdruckunabhängig und permanent anpasst. Zusätzlich soll eine Raumtemperaturregelung auf vorgegebene Sollwerte ermöglicht werden, wobei sowohl der hydraulische Abgleich als auch die Raumtemperaturregelung durch Änderung des Querschnittes der Durchflussreguliereinheit der Regelarmatur in einfacher Weise erfolgen kann.
Zur Lösung dieser Aufgabe schlägt die Erfindung ein Verfahren vor, das dadurch gekennzeichnet ist, dass die Druckdifferenz zwischen Druckbereichen vor und hinter der Durchflussreguliereinheit der Regelarmaturen konstant gehalten wird, das Aufheiz- oder Abkühlverhalten der einzelnen Räume mittels der in den Räumen erfassten Raumtemperaturmesswerte und einer gleichzeitig durchgeführten Zeitmessung von der Recheneinheit erfasst und mit einem für jeden Raum hinterlegtem Temperatur-Zeitprofil verglichen wird und dass der Flüssigkeitsstrom durch die einzelnen Verbraucher (4) durch Änderung des Durchflussquerschnittes der Durchflussreguliereinheit (21) der Regelarmaturen (8) verändert wird, bis der erfasste Raumtemperaturistwert der einzelnen Räume mit dem im Zeitprofil hinterlegtem Raumtemperatursollwert übereinstimmt und ein schnellstmögliches und gleichzeitiges Erreichen der vorgegebenen Raumtemperatursollwerte der einzelnen Räume erreicht wird.

Gemäß der Erfindung wird ein automatischer hydraulischer Abgleich erreicht, der in allen Lastfällen verzögerungsfrei durchgeführt werden kann, in eine Einzelraumtemperaturregelung integriert ist und die Stellzyklen der Stellantriebe reduziert, da diese nur durch Veränderung der Raumtemperaturen, nicht aber durch sich ändernde Druckverhältnisse in der Heizungs- und/oder Kühlanlage ausgelöst werden. Zusätzlich ergibt sich eine Reduzierung des Energieverbrauches durch eine selbständig ermittelte, bedarfsgerechte Vorlauftemperatur und durch eine Optimierung der Pumpendrehzahl der Umwälzpumpe. Außerdem entfallen aufwendige Rohrnetzberechnungen, da die Einstellwerte der Durchflussregler automatisch aufgrund des tatsächlich benötigten Volumenstrombedarfs bestimmt werden.

Die Sende- und Empfangseinheiten sind in der Regel Komponenten des Stellantriebes, mittels dessen der Durchflussquerschnitt verändert wird. Die Sendeeinheit sendet drahtgebunden oder drahtlos laufend die aktuelle Stellung des Stellantriebes zur Recheneinheit, die wiederum neue Sollwertvorgaben hinsichtlich der Einstellung an die Empfangseinheit des Stellantriebes bestimmt und übermittelt. Die Empfangseinheit gibt diese Daten ohne weitere Änderung an den Stellantrieb weiter.

Gemäß der Erfindung kann die Erfassung der Raumtemperaturmesswerte durch Raumtemperatursensoren erfolgen, die in den jeweiligen Räumen angeordnet sind und mit den verarbeitenden Elementen, insbesondere der Recheneinheit beziehungsweise der Sende- und Empfangseinheit, kommunizieren.

Die Regelarmatur besteht vorzugsweise aus einem Durchflussregelventil mit einem Gehäuse, welches mindestens einen Einlass und mindestens einen Auslass für das Wärmeträgermedium aufweist sowie einen dazwischen angeordneten Anschlussstutzen, in den eine Druckregeleinrichtung eingebaut ist, welche die Druckdifferenz zwischen den Druckbereichen vor und hinter einer im Anschlussstutzen angeordneten Durchflussreguliereinheit konstant hält. Des Weiteren ist eine auf die Durchflussreguliereinheit querschnittsveränderlich wirkende Spindel mit einem Stellantrieb vorgesehen, bestehend aus einer auf die Spindel wirkenden Hub- oder Dreheinheit und der Sende- und Empfangseinheit. Über die Sendeeinrichtung können Informationen über die Hub- oder Drehstellung der Spindel an die Recheneinheit gesendet und über die Empfangseinheit Sollwertvorgaben von der Recheneinheit zu Hub- oder Drehstellung der Spindel empfangen werden. Die Sollwertvorgaben der einzelnen Regelarmaturen erfolgen in Abhängigkeit vom Aufheiz- oder Abkühlverhalten der einzelnen Räume und/oder weiterer Kennwerte, in der Art, dass alle Verbraucher ihren bedarfsgerechten Volumenstrom erhalten, die Heizungs- oder Kühlanlage automatisch hydraulisch abgeglichen wird und eine den Sollwertvorgaben überlagernde Raumtemperaturregelung in Abhängigkeit der Temperaturdifferenz zwischen dem Raumtemperaturistwert und dem Raumtemperatursollwert der einzelnen Räume durch Änderung des Querschnittes der Durchflussreguliereinheit der Regelarmaturen vorgenommen wird.

Die von allen Sendereinheiten der Regelarmaturen gesendeten Daten werden von der Recheneinheit empfangen und verarbeitet. Ergeben sich Unterschiede im Vergleich des Aufheiz- beziehungsweise Abkühlverhaltens der einzelnen Räume untereinander, das heißt, werden zum Beispiel einzelne Räume schneller warm als andere, können hieraus neue Sollwertvorgaben generiert werden. Ventile in Räumen mit schnellerem Aufheizverhalten erhalten demnach eine stärkere Begrenzung des Querschnittes als Räume mit langsamen Aufheizverhalten, deren Querschnitt anschließend weniger stark begrenzt wird.

Der maximal zur Verfügung stehende Querschnitt der Durchflussreguliereinheit wird zunächst durch den hydraulischen Abgleich begrenzt. Die Raumtemperaturregelung reduziert gegebenenfalls diesen Querschnitt zur Regelung der Raumtemperatur. Wird der Sollwert der Raumtemperatur überschritten, ist die Durchflussreguliereinheit abgesperrt. Diese Absperrung bzw. Reduzierung des Querschnittes zur Raumtemperaturregelung hat Auswirkungen auf die Anlagenhydraulik, sodass in diesem Fall neue maximale Querschnitte der Durchflussreguliereinheiten von der Recheneinheit vorgegeben werden.

Die Sendeeinheit übermittelt die entsprechenden Daten über ein Datenkabel oder auch drahtlos beispielsweise per Funk in digitaler Form an die Recheneinheit.

Die zugehörige Zeitmessung erfolgt in der Recheneinheit. Beispielsweise wird die Recheneinheit als ein Embedded System mit Mikroprozessor und Speicher umgesetzt, wobei aufgrund der Frequenz eines Schwingquarzes Zeitabstände gemessen und verarbeitet werden können.

Zudem ist bevorzugt vorgesehen, dass mindestens eine Regelarmatur die maximale Querschnittsöffnung der Durchflussreguliereinheit erreicht.

Die Vorlauftemperatur kann maximal abgesenkt (beim Heizen) beziehungsweise maximal erhöht werden (beim Kühlen) solange alle Räume noch ihre Sollwerte der Raumtemperaturen erreichen und bis der Querschnitt der Durchflussreguliereinheit der Regelarmatur die maximale Querschnittsöffnung erreicht, so dass der hydraulische Widerstand minimal wird.

Des Weiteren ist bevorzugt vorgesehen, dass für mindestens eine Regelarmatur der maximale und/oder minimale Durchflussquerschnitt von der Recheneinheit vorgegeben wird.

Die beschriebene Anpassung der Vorlauftemperatur bringt eine Energieeinsparung mit sich, da bei geringeren Vorlauftemperaturen die Wirkungsgerade von Wärmeerzeugern wie Wärmepumpen höher sind und da bei geringeren Vorlauftemperaturen die Wärmeverluste in Rohrleitungen, Speichern und dergleichen geringer sind. Die Vorlauftemperatur kann jedoch nicht in beliebigem Maße angepasst werden. Vielmehr darf die Vorlauftemperatur nur so lange angepasst werden, wie die zeitabhängigen Solltemperaturen der einzelnen Räume auch erreicht werden. Die Vorgabe der minimalen Hub- oder Drehstellung und damit des maximalen oder minimalen Durchflussquerschnittes kann insbesondere bei trägen Verbrauchern, wie zum Beispiel Fußbodenheizungen, von Vorteil sein, um einer zu starken Raumtemperaturschwankung entgegenzuwirken.

Bevorzugt ist zudem vorgesehen, dass die Recheneinheit Daten mit dem Wärme- und/oder Kälteerzeuger austauscht und dass dieser die Wärme- oder Kälteerzeugung solange erhöht oder absenkt, bis die hinterlegten Temperatur-Zeitprofile der Räume erreicht werden.

Im einfachsten Fall bekommt der Wärme- oder Kälteerzeuger nur eine neue Vorlauftemperatur durch die Recheneinheit vorgegeben. Es ist aber auch möglich, dass der Wärme- oder Kälteerzeuger zusätzlich seine aktuelle Vorlauftemperatur an die Recheneinheit übermittelt.

Zudem ist bevorzugt vorgesehen, dass die Recheneinheit Daten mit der Umwälzpumpe austauscht und dass diese ihre Förderleistung solange erhöht oder absenkt, bis die hinterlegten Temperatur-Zeitprofile der Räume erreicht werden.

Die Umwälzpumpe erhält im einfachsten Fall eine Vorgabe hinsichtlich der Pumpendrehzahl. Es ist aber auch denkbar, dass die Umwälzpumpe ihre aktuelle Drehzahl an die Recheneinheit übermittelt.

Bevorzugt ist zudem vorgesehen, dass anhand einer Vorlauf- und Rücklauftemperaturerfassung an den zu den jeweiligen Verbrauchern führenden Rohrleitungen des Rohrleitungssystem mittels der Recheneinheit, die die über die Sende- und Empfangseinheit erfassten Temperaturdaten verarbeitet, ein Aufheiz- oder Abkühlverhalten der einzelnen Räume prognostiziert und der automatische hydraulische Abgleich der einzelnen Verbraucher anhand dieser Prognose durchgeführt wird.

Hierzu ist vorgesehen, dass in jedem Vorlauf und Rücklauf eines jeden Verbrauchers oder einer Gruppe von Verbrauchern ein Temperatursensor angeordnet ist, welcher die Temperaturen erfasst und an die Recheneinheit übermittelt, in der diese Temperaturen dann wiederum mit einem in einem Speicher der Recheneinheit abgelegten Verbrauchsmuster oder Datenmuster verglichen werden und die Regeleinheit anschließend entsprechende Stellbefehle an die Stellantriebe zur Spindelverstellung (Durchflussregulierung) übermittelt.

Im Anspruch 7 ist ein System zum automatischen hydraulischen Abgleich von Verbrauchern in einer Heizungs-und/oder Kühlanlage beansprucht, in dem das Verfahren nach Anspruch 1-6 durchgeführt wird. Hier ist insbesondere vorgesehen, dass als Regelarmatur ein Durchflussregelventil eingebaut ist, bestehend aus einem Gehäuse mit mindestens einem Einlass und mindestens einem Auslass für den Wärmeträger und einem zwischen diesen angeordneten Anschlussstutzen, in den eine Druckregeleinrichtung eingebaut ist, welche die Druckdifferenz zwischen den Druckbereichen vor und hinter einer im Anschlussstutzen angeordneten Durchflussreguliereinheit konstant hält, sowie ausgestaltet mit einer auf die Durchflussreguliereinheit den Durchflussquerschnitt veränderbar wirkende Spindel und einem Stellantrieb, bestehend aus einer auf die Spindel wirkenden Hub- oder Dreheinheit und einer elektrischen oder elektronischen Sende- und Empfangseinheit, wobei mittels der Sendeeinrichtung der Sende- und Empfangseinheit Informationen oder Daten über die aktuelle Hub- oder Drehstellung der Spindel an die Recheneinheit gesendet werden, in dieser verarbeitet und in Sollwertvorgabewerte umgewandelt werden, die an die Empfangseinrichtung der Sende- und Empfangseinheit gesendet werden mittels derer die Einstellung der Hub- oder Drehstellung der Spindel mittels der Hub-oder Dreheinheit durchgeführt wird.

Des Weiteren kann dabei vorgesehen sein, dass in den einzelnen Räumen Raumtemperatursensoren angeordnet sind.

Die Erfindung wird nachstehend anhand eines Ausführungsbeispieles noch weiter erläutert.

Es zeigt:
- Figur 1: eine Heizungs- oder Kühlanlage mit ihren Wesentlichen Komponenten in Ansicht in schematischer Darstellung;
- Figur 2: eine Regelarmatur samt Stellantrieb in schematischer Darstellung, teilweise im Schnitt gesehen;
- Figur 3: eine Ausschnittsvergrößerung der Figur 3 ebenfalls im Schnitt gesehen.

In Figur 1 sind die wesentlichen Komponenten einer Heizungs- und/oder Kühlanlage 1 gezeigt, nämlich ein Wärme/Kälteerzeuger 2, entsprechende Rohrleitungen 3 sowie in die Rohrleitungen integrierte Verbraucher 4, die über Rohrleitungen 6,7 an das Rohrleitungssystem 3 angeschlossen sind. Im Vorlauf der Rohrleitung 3 ist eine Umwälzpumpe 5 vorgesehen. Am Eingang oder Ausgang eines jeden Verbrauchers 4, der beispielsweise ein Heizkörper sein kann, ist eine Regelarmatur 8 vorgesehen, über die der Volumenstrom des das durch die Rohrleitung 6 geführten Wärmeträgermediums, beispielsweise Wasser, geregelt wird. Bei 9 ist schematisch eine Recheneinheit dargestellt, die entsprechende Daten vorzugsweise drahtlos empfängt, verarbeitet und weiterleitet.

Bei 20 sind Raumtemperatursensoren gezeigt, die in den einzelnen Räumen der Modellanlage installiert sind und die Raumtemperatur erfassen.

In den Figuren 2 und 3 sind Einzelheiten der Regelarmatur 8 gezeigt. Die Regelarmatur 8 beinhaltet ein Durchflussregelventil 10 mit einem Gehäuse 11, einem Einlass 12 für das Wärmeträgermedium und einem Auslass 13 für das Wärmeträgermedium. Zwischen Einlass 12 und Auslass 13 ist ein Anschlussstutzen 14 ausgebildet, in den eine Druckregeleinrichtung 15 eingebaut ist, welche die Druckdifferenz zwischen den Druckbereichen vor dem Anschlussstutzen 14 und hinter einer im Anschlussstutzen 14 angeordneten Durchflussreguliereinheit 21 konstant hält. Ferner weist das Durchflussregelventil 10 eine auf die Durchflussreguliereinheit 21 querschnittsveränderlich wirkende Spindel 16 und einen Stellantrieb 17 hierfür auf, der aus einer auf die Spindel 16 wirkenden Hub- oder Dreheinheit 18 besteht und mit einer Sende- und Empfangseinheit 19 gekoppelt ist. Über die Sendereinrichtung werden Informationen über die tatsächliche Hub- oder Drehstellung der Spindel 16 an die Recheneinheit 9 übermittelt und gesendet, während über die Empfangseinheit Sollwertvorgaben von der Recheneinheit 9 zu Hub- oder Drehstellung der Spindel 16 empfangen werden und eine Anpassung des Durchflussquerschnittes durch Bewegung der Spindel 16 durch den Stellantrieb 17 erfolgt.

Nachfolgend wird eine Beschreibung des kompletten Ablaufes des Verfahrens einschließlich der Signalübertragung und Signalerfassung beschrieben.

### Schritt 1: Signalerfassung

Die Raumtemperatursensoren 20 messen die aktuelle Raumtemperatur in den jeweiligen Räumen. Der Stellantrieb 17 erfasst die aktuelle Hub- beziehungsweise Drehstellung und somit die Stellung der Spindel 16.

### Schritt 2: Datenübertragung zur Recheneinheit 9

Die Raumtemperatursensoren 20 und die Sendeeinheiten der Sende- und Empfangseinheiten 19 der Stellantriebe 17 übermitteln die erfassten Werte an die Recheneinheit 9 entweder kabelgebunden oder drahtlos, wobei die Raumtemperatursensoren 20 drahtgebunden oder drahtlos auch an die Empfangseinheit der Sende- und Empfangseinheit 19 des Stellantriebes 17 versenden kann, die dann wiederum die Raumtemperaturmesswerte an die Recheneinheit mit überträgt.

### Schritt 3: Bestimmung des Aufheizverhaltens

Die Recheneinheit 9 bestimmt charakteristische Kennwerte, zum Beispiel den Temperaturanstieg pro Zeiteinheit, zum Aufheiz- beziehungsweise Abkühlverhalten für alle Räume und vergleicht diese untereinander sowie die einzelnen Raumtemperaturistwerte mit den zugehörigen Raumtemperatursollwerten. Vorteilhaft kann auch ein Berücksichtigen älterer, abgespeicherter Werte bezüglich des Aufheiz- und Abkühlverhaltens der Räume sein.

### Schritt 4: Berechnung neuer Sollwerte für die Hub-/Drehstellung des Stellantriebes 17

Die Recheneinheit 9 berechnet die neuen Sollwerte aufgrund der charakteristischen Kennwerte (siehe Schritt 3) und aufgrund der Temperaturdifferenz zwischen Raumtemperaturistwert und Raumtemperatursollwert mit dem Ziel, dass die Solltemperaturen in allen Räumen zeitgleich oder innerhalb eines Zeitprofils und/oder einer Raumvorrangschaltung erreicht werden.

Der Raumtemperatursollwert ist entweder zentral in der Recheneinheit 9 für jeden einzelnen Raum hinterlegt oder wird von externen Sollwertgebern der jeweiligen Räume an die Recheneinheit 9 übermittelt, wobei die Sollwertgeber gegebenenfalls zusammen mit den entsprechenden Raumtemperatursensoren 20 in einer Montageeinheit verbaut sein können.

### Schritt 5: Datenübertragung an die Empfangseinheit der Sende-/Empfangseinheit 19

Die Recheneinheit 9 übermittelt die neuen Sollwerte an die Empfangseinheiten der Sende- und Empfangseinheit 19 der Stellantriebe 17. Diese werden entsprechend betätigt und eingestellt.

Die Erfindung ist nicht auf das Ausführungsbeispiel beschränkt, sondern im Rahmen der Patentansprüche vielfach variabel.

### Bezugszeichenliste:

- 1: Heizungs- und/oder Kühlanlage
- 2: Wärme/Kälteerzeuger
- 3: Rohrleitungen
- 4: Verbraucher
- 5: Umwälzpumpe
- 6: Rohrleitung
- 7: Rohrleitung
- 8: Regelarmatur
- 9: Recheneinheit
- 10: Durchflussregelventil [entfernt: (8)]
- 11: Gehäuse
- 12: Einlass
- 13: Auslass
- 14: Anschlussstutzen
- 15: Druckregeleinrichtung
- 16: Spindel
- 17: Stellantrieb
- 18: Hub- oder Dreheinheit
- 19: Sende/Empfangseinheit
- 20: Raumtemperatursensoren
- 21: Durchflussreguliereinheit

## Patentansprüche

1. Verfahren zum automatischen hydraulischen Abgleich von Verbrauchern (4) in einer Heizungs- und/oder Kühlanlage (1) zum Zwecke der Vermeidung einer Unter- oder Überversorgung der Verbraucher (4) mit einer den hydraulischen Abgleich überlagernden Raumtemperaturregelung an den Verbrauchern (4) oder für die Verbraucher (4), wobei die Heizungs- und/oder Kühlanlage (1) von einem Wärmeträgermedium, vorzugsweise Wasser, durchströmt wird und in der mindestens ein Wärme- und/oder Kälteerzeuger vorgesehen ist, wobei in der Heizungs- und/oder Kühlanlage über ein Rohrleitungssystem mehrere Verbraucher zur Aufheizung und/oder Abkühlung von Räumen, in denen die Verbraucher angeordnet werden, verbunden sind, wobei in den jeweiligen Räumen Raumtemperaturmesswerte aufgenommen werden, wobei ferner mindestens eine elektrische oder elektronische Recheneinheit (9) vorgesehen wird und mindestens eine Umwälzpumpe (5) in das Rohrleitungssystem (3) eingebaut wird sowie mehrere Regelarmaturen (8) in das Rohrleitungssystem (3) zur Regelung des Flüssigkeitsstromes durch jeweils die einzelnen Verbraucher (4) eingebaut werden, ferner die Regelarmaturen (8) von dem Wärmeträgermedium durchströmt werden, ferner der Durchflussquerschnitt mittels einer elektrischen oder elektronischen Sende- und Empfangseinheit (19) und eines zugeordneten Stellantriebs verändert wird, wobei mittels der Sendeeinrichtung der Sende- und Empfangseinheit (19) Informationen oder Daten über den aktuellen Durchflussquerschnitt an die Recheneinheit (9) gesendet, in dieser verarbeitet und in Sollwertvorgabewerte umgewandelt werden, die an die Empfangseinrichtung der Sende- und Empfangseinheit (19) gesendet werden, mittels derer der Durchflussquerschnitt eingestellt wird, wobei die Sollwertvorgabewerte der einzelnen Regelarmaturen (8) in Abhängigkeit mindestens vom Aufheiz- oder Abkühlverhalten der einzelnen Räume und/oder weiteren Kennwerten in der Art erfolgen, dass alle Verbraucher (4) ihren bedarfsgerechten Volumenstrom erhalten, die Heizungs- oder Kühlanlage (1) automatisch hydraulisch abgeglichen wird, des Weiteren eine die Sollwertvorgaben überlagernde Raumtemperaturregelung in Abhängigkeit der Temperaturdifferenz zwischen dem Raumtemperaturistwert und dem Raumtemperatursollwert der einzelnen Räume durch Änderung des Durchflussquerschnittes einer Durchflussreguliereinheit (21) der Regelarmaturen (8) erfolgt, **dadurch gekennzeichnet, dass** die Druckdifferenz zwischen Druckbereichen vor und hinter der Durchflussreguliereinheit (21) der Regelarmaturen (8) konstant gehalten wird, das Aufheiz- oder Abkühlverhalten der einzelnen Räume mittels der in den Räumen erfassten Raumtemperaturmesswerte und einer gleichzeitig durchgeführten Zeitmessung von der Recheneinheit (9) erfasst und mit einem für jeden Raum hinterlegtem Temperatur-Zeitprofil verglichen wird und dass der Flüssigkeitsstrom durch die einzelnen Verbraucher (4) durch Änderung des Durchflussquerschnittes der Durchflussreguliereinheit (21) der Regelarmaturen (8) verändert wird, bis der erfasste Raumtemperaturistwert der einzelnen Räume mit dem im Zeitprofil hinterlegtem Raumtemperatursollwert übereinstimmt und ein schnellstmögliches und gleichzeitiges Erreichen der vorgegebenen Raumtemperatursollwerte der einzelnen Räume erreicht wird.

2. Verfahren nach Anspruch 1, **dadurch gekennzeichnet, dass** mindestens eine Regelarmatur (8) die maximale Öffnung des Durchflussquerschnittes der Durchflussreguliereinheit (15) erreicht.

3. Verfahren nach einem der Ansprüche 1 oder 2, **dadurch gekennzeichnet, dass** für mindestens eine Regelarmatur (8) der maximale und/oder minimale Durchflussquerschnitt von der Recheneinheit (9) vorgegeben wird.

4. Verfahren nach einem der Ansprüche 1 bis 3, **dadurch gekennzeichnet, dass** die Recheneinheit (9) Daten mit dem Wärme- und/oder Kälteerzeuger (2) austauscht und dass dieser die Wärme- oder Kälteerzeugung solange erhöht oder absenkt, bis die hinterlegten Temperatur-Zeitprofile der Räume erreicht werden.

5. Verfahren nach einem der Ansprüche 1 bis 4, **dadurch gekennzeichnet, dass** die Recheneinheit (9) Daten mit der Umwälzpumpe (5) austauscht und dass diese ihre Förderleistung solange erhöht oder absenkt, bis die hinterlegten Temperatur-Zeitprofile der Räume erreicht werden.

6. Verfahren nach einem der Ansprüche 1 bis 5, **dadurch gekennzeichnet, dass** anhand einer Vorlauf- und Rücklauftemperaturerfassung an den zu den jeweiligen Verbrauchern (4) führenden Rohrleitungen (6,7) des Rohrleitungssystems (3) mittels der Recheneinheit (9), die die über die Sende- und Empfangseinheit (19) erfassten Temperaturdaten verarbeitet, ein Aufheiz- oder Abkühlverhalten der einzelnen Räume prognostiziert und der automatische hydraulische Abgleich der einzelnen Verbraucher (4) anhand dieser Prognose durchgeführt wird.

7. System zum automatischen hydraulischen Abgleich von Verbrauchern (4) in einer Heizungs- und/oder Kühlanlage (1) zum Zwecke der Vermeidung einer Unter- oder Überversorgung der Verbraucher (4) mit einer den hydraulischen Abgleich überlagernden Raumtemperaturregelung an den Verbrauchern (4) oder für die Verbraucher (4), wobei die Heizungs- und/oder Kühlanlage (1) von einem Wärmeträgermedium, vorzugsweise Wasser, durchströmt wird und in der mindestens ein Wärme- und/oder Kälteerzeuger vorgesehen ist, wobei in der Heizungs- und/oder Kühlanlage über ein Rohrleitungssystem mehrere Verbraucher zur Aufheizung und/oder Abkühlung von Räumen, in denen die Verbraucher angeordnet werden, verbunden sind, wobei in den jeweiligen Räumen Raumtemperatursensoren (20) angeordnet sind, wobei ferner mindestens eine elektrische oder elektronische Recheneinheit (9) vorgesehen ist und mindestens eine Umwälzpumpe (5) in das Rohrleitungssystem (3) eingebaut ist sowie mehrere Regelarmaturen (8) in das Rohrleitungssystem (3) zur Regelung des Flüssigkeitsstromes durch jeweils die einzelnen Verbraucher (4) eingebaut sind, wobei als Regelarmatur (8) ein Durchflussregelventil (10) eingebaut ist, bestehend aus einem Gehäuse (11) mit mindestens einem Einlass (12) und mindestens einem Auslass (13) für den Wärmeträger und einem zwischen diesen angeordneten Anschlussstutzen (14), und einer im Anschlussstutzen (14) angeordneten Durchflussreguliereinheit (21), sowie ausgestaltet mit einer auf die Durchflussreguliereinheit (21) den Durchflussquerschnitt veränderbar wirkende Spindel (16) und einem Stellantrieb (17), bestehend aus einer auf die Spindel (17) wirkenden Hub- oder Dreheinheit (18) und einer elektrischen oder elektronischen Sende- und Empfangseinheit (19), wobei mittels der Sendeeinrichtung der Sende- und Empfangseinheit (19) Informationen oder Daten über die aktuelle Hub- oder Drehstellung der Spindel (16) an die Recheneinheit (9) gesendet werden, in dieser verarbeitet und in Sollwertvorgabewerte umgewandelt werden, die an die Empfangseinrichtung der Sende- und Empfangseinheit (19) gesendet werden mittels derer die Einstellung der Hub- oder Drehstellung der Spindel (16) mittels der Hub-oder Dreheinheit (18) durchgeführt wird, **dadurch gekennzeichnet, dass** in dem Anschlussstutzen (14) eine Druckregeleinrichtung (15) eingebaut ist, welche die Druckdifferenz zwischen den Druckbereichen vor und hinter der Durchflussreguliereinheit (21) konstant hält, und dass die Recheneinheit (9) und die Regelarmaturen (8) konfiguriert sind, in dem System zum automatischen hydraulischen Abgleich von Verbrauchern (4) in einer Heizungs-und/ oder Kühlanlage (1) das Verfahren nach einem der Ansprüche 1-6 auszuführen.

8. System nach Anspruch 7, **dadurch gekennzeichnet, dass** in den einzelnen Räumen Raumtemperatursensoren (20) angeordnet sind.

## Claims

1. A method for automatic hydraulic compensation of consumers (4) in a heating and/or cooling installation (1) for the purpose of preventing an under or oversupply of the consumers (4) with a room temperature control superimposing the hydraulic compensation at the consumers (4) or for the consumers (4), the heating and/or cooling installation (1) being passed by a heat carrier medium, preferably water, and in which at least one hot and/or cold generator is provided, in the heating and/or cooling installation being connected, via a piping system, a plurality of consumers for heating and/or cooling rooms, in which the consumers are disposed, in the respective rooms room temperature measurement values being recorded, further at least one electrical or electronic computing unit (9) being provided and at least one circulating pump (5) being mounted in the piping system (3) as well as a plurality of control fittings (8) in the piping system (3) for controlling the liquid flow through the respective individual consumers (4) being mounted, further the control fittings (8) being passed by the heat carrier medium, further the through-flow cross section being modified by means of an electrical or electronic transmission and reception unit (19) and an associated actuator, by means of the transmission device of the transmission and reception unit (19) information or data about the current through-flow cross section being sent to the computing unit (9), processed therein and converted into predetermined target values that are sent to the reception device of the transmission and reception unit (19), by means of which the through-flow cross section is adjusted, the predetermined target values of the individual control fittings (8) being set depending on at least the heating or cooling behavior of the individual rooms and/or further characteristics in such a manner that all consumers (4) obtain the volume flow according to their needs, the heating or cooling installation (1) being automatically hydraulically compensated, furthermore a room temperature control superimposing the predetermined target values being effected depending on the temperature difference between the actual value of the room temperature and the target value of the room temperature of the individual rooms by changing the through-flow cross section of a through-flow control unit (21) of the control fittings (8), **characterized by that** the pressure difference between pressure regions before and behind the through-flow control unit (21) of the control fittings (8) is held constant, the heating or cooling behavior of the individual rooms is detected by means of the room temperature measurement values recorded in the rooms and a simultaneously made time measurement of the computing unit (9) and compared to a temperature/time profile stored for every room and that the liquid flow through the individual consumers (4) is modified by changing the through-flow cross section of the through-flow control unit (21) of the control fittings (8), until the detected actual value of the room temperature of the individual rooms matches the target value of the room temperature stored in the time profile and the predetermined target values of the room temperature of the individual rooms are achieved as fast as possible and simultaneously.

2. The method according to claim 1, **characterized by that** at least one control fitting (8) achieves the maximum opening of the through-flow cross section of the through-flow control unit (15).

3. The method according to one of claims 1 or 2, **characterized by that** for at least one control fitting (8) the maximum and/or minimum through-flow cross section is determined by the computing unit (9).

4. The method according to one of claims 1 to 3, **characterized by that** the computing unit (9) exchanges data with the hot and/or cold generator (2) and that the latter increases or decreases the hot or cold generation, until the stored temperature/time profiles of the rooms are achieved.

5. The method according to one of claims 1 to 4, **characterized by that** the computing unit (9) exchanges data with the circulating pump (5) and that the latter increases or decreases its pumping capacity, until the stored temperature/time profiles of the rooms are achieved.

6. The method according to one of claims 1 to 5, **characterized by that** by a measurement of the feed and return temperature at the pipes (6, 7) of the piping system (3) leading to the respective consumers (4) by means of the computing unit (9) that processes the temperature data recorded via the transmission and reception unit (19), a heating or cooling behavior of the individual rooms is predicted, and the automatic hydraulic compensation of the individual consumers (4) is performed using this prediction.

7. A system for automatic hydraulic compensation of consumers (4) in a heating and/or cooling installation (1) for the purpose of preventing an under or oversupply of the consumers (4) with a room temperature control superimposing the hydraulic compensation at the consumers (4) or for the consumers (4), the heating and/or cooling installation (1) being passed by a heat carrier medium, preferably water, and in which at least one hot and/or cold generator is provided, in the heating and/or cooling installation being connected, via a piping system, a plurality of consumers for heating and/or cooling rooms, in which the consumers are disposed, in the respective rooms room temperature sensors (20) being disposed, further at least one electrical or electronic computing unit (9) being provided and at least one circulating pump (5) being mounted in the piping system (3) as well as a plurality of control fittings (8) in the piping system (3) for controlling the liquid flow through the respective individual consumers (4) being mounted, further, as a control fitting (8), a through-flow control valve (10) being mounted, consisting of a housing (11) with at least one inlet (12) and at least one outlet (13) for the heat carrier and a connection piece (14) disposed therebetween and a through-flow control unit (21) disposed in the connection piece (14), as well as provided with a spindle (16) acting on the through-flow control unit (21) for changing the through-flow cross section and an actuator (17), consisting of a lifting or rotating unit (18) acting on the spindle (17) and an electrical or electronic transmission and reception unit (19), by means of the transmission device of the transmission and reception unit (19) information or data about the current lifting or rotating position of the spindle (16) being sent to the computing unit (9), processed therein and converted into predetermined target values that are sent to the reception device of the transmission and reception unit (19), by means of which the adjustment of the lifting or rotating position of the spindle (16) by means of the lifting or rotating unit (18) is performed, **characterized by that** in the connection piece (14) a pressure control device (15) is mounted, which holds constant the pressure difference between the pressure regions before and behind the through-flow control unit (21), and that the computing unit (9) and the control fittings (8) are configured to perform, in the system for automatic hydraulic compensation of consumers (4) in a heating and/or cooling installation (1), the method according to one of claims 1 to 6.

8. System according to claim 7, **characterized by that** room temperature sensors (20) are disposed in the individual rooms.

## Revendications

1. Procédé d'équilibrage hydraulique automatique de consommateurs (4) dans une installation de chauffage et/ou de réfrigération (1) pour le but d'éviter une déficience ou un excès des consommateurs (4) avec une commande de température ambiante superposant l'équilibrage hydraulique aux consommateurs (4) ou pour les consommateurs (4), l'installation de chauffage et/ou de réfrigération (1) étant traversée par un milieu caloporteur, de préférence de l'eau, et dans laquelle au moins un producteur de chaud et/ou de froid est prévu, dans l'installation de chauffage et/ou de réfrigération étant raccordée, par l'intermédiaire d'un système de tuyauterie, une pluralité de consommateurs pour le chauffage et/ou la réfrigération de locaux, dans lesquels les consommateurs sont disposés, dans les locaux respectifs des valeurs mesurées de la température ambiante étant enregistrées, en outre au moins une unité de calcul (9) électrique ou électronique étant prévue et au moins une pompe de circulation (5) étant montée dans le système de tuyauterie (3) aussi bien qu'une pluralité de vannes de régulation (8) dans le système de tuyauterie (3) pour réguler le débit liquide à travers les consommateurs individuels respectifs (4) étant montée, en outre les vannes de régulation (8) étant traversées par le milieu caloporteur, en outre la section de passage étant modifiée au moyen d'une unité de transmission et de réception (19) électrique ou électronique et un actionneur associé, au moyen du dispositif de transmission de l'unité de transmission et de réception (19) des informations ou des données concernant la section de passage actuelle étant envoyées à l'unité de calcul (9), traitées là-dedans et converties en des valeurs cibles prédéterminées qui sont envoyées au dispositif de réception de l'unité de transmission et de réception (19), au moyen de laquelle la section de passage est réglée, les valeurs cibles prédéterminées des vannes de régulation (8) individuelles étant déterminées selon au moins le comportement de chauffage ou de réfrigération des locaux individuels et/ou d'autres caractéristiques de telle façon que tous les consommateurs (4) obtiennent leur débit volumique selon leurs besoins, l'installation de chauffage ou de réfrigération (1) étant automatiquement hydrauliquement équilibrée, en outre une commande de température ambiante superposant les valeurs cibles prédéterminées étant effectuée selon la différence de température entre la valeur actuelle de la température ambiante et la valeur cible de la température ambiante des locaux individuels par changement de la section de passage d'une unité de régulation du débit (21) des vannes de régulation (8), **caractérisé en ce que** la différence de pression entre les zones de pression devant et derrière l'unité de régulation du débit (21) des vannes de régulation (8) reste constante, le comportement de chauffage ou de réfrigération des locaux individuels est détecté au moyen des valeurs mesurées de la température ambiante enregistrées dans les locaux et un mesurage de temps simultané de l'unité de calcul (9) et comparé avec un profilé de température/temps déposé pour chaque local et que le débit liquide à travers les consommateurs individuels (4) est modifié par changement de la section de passage de l'unité de régulation du débit (21) des vannes de régulation (8), jusqu'à-ce que la valeur actuelle détectée de la température ambiante des locaux individuels soit égale à la valeur cible de la température ambiante déposée dans le profilé de temps et les valeurs cibles prédéterminées de la température ambiante des locaux individuels soient atteintes le plus vite possible et simultanément.

2. Procédé selon la revendication 1, **caractérisé en ce qu**'au moins une vanne de régulation (8) atteint l'ouverture maximale de la section de passage de l'unité de régulation du débit (15).

3. Procédé selon une des revendications 1 ou 2, **caractérisé en ce que** pour au moins une vanne de régulation (8) la section de passage maximale et/ou minimale est déterminée par l'unité de calcul (9).

4. Procédé selon une des revendications 1 à 3, **caractérisé en ce que** l'unité de calcul (9) échange des données avec le producteur de chaud et/ou de froid (2) et que le dernier augmente ou réduit la production de chaud ou de froid, jusqu'à-ce que les profilés déposés de température/temps des locaux soient atteints.

5. Procédé selon une des revendications 1 à 4, **caractérisé en ce que** l'unité de calcul (9) échange des données avec la pompe de circulation (5) et que la dernière augmente ou réduit sa capacité de pompage, jusqu'à-ce que les profilés déposés de température/temps des locaux soient atteints.

6. Procédé selon une des revendications 1 à 5, **caractérisé en ce que** par un mesurage de la température de débit avant et retour aux tuyaux (6, 7) du système de tuyauterie (3) menant aux consommateurs (4) respectifs au moyen de l'unité de calcul (9) qui traite les données de température enregistrées par l'intermédiaire de l'unité de transmission et de réception (19), un comportement de chauffage ou de réfrigération des locaux individuels est pronostiqué, et l'équilibrage automatique hydraulique des consommateurs individuels (4) est réalisé en utilisant cette prévision.

7. Système d'équilibrage hydraulique automatique de consommateurs (4) dans une installation de chauffage et/ou de réfrigération (1) pour le but d'éviter une déficience ou un excès des consommateurs (4) avec une commande de température ambiante superposant l'équilibrage hydraulique aux consommateurs (4) ou pour les consommateurs (4), l'installation de chauffage et/ou de réfrigération (1) étant traversée par un milieu caloporteur, de préférence de l'eau, et dans laquelle au moins un producteur de chaud et/ou de froid est prévu, dans l'installation de chauffage et/ou de réfrigération étant raccordée, par l'intermédiaire d'un système de tuyauterie, une pluralité de consommateurs pour le chauffage et/ou la réfrigération de locaux, dans lesquels les consommateurs sont disposés, dans les locaux respectifs des capteurs de la température ambiante (20) étant disposés, en outre au moins une unité de calcul (9) électrique ou électronique étant prévue et au moins une pompe de circulation (5) étant montée dans le système de tuyauterie (3) aussi bien qu'une pluralité de vannes de régulation (8) dans le système de tuyauterie (3) pour réguler le débit liquide à travers les consommateurs individuels respectifs (4) étant montée, en outre, comme vanne de régulation (8), une vanne de régulation du débit (10) étant montée, consistant en un boîtier (11) avec au moins une entrée (12) et au moins une sortie (13) pour le caloporteur et une pièce de raccordement (14) disposée entre celles-ci et une unité de régulation du débit (21) disposée dans la pièce de raccordement (14), aussi bien que pourvue d'une broche (16) agissant sur l'unité de régulation du débit (21) pour changer la section de passage et un actionneur (17), consistant en une unité de levage ou de rotation (18) agissant sur la broche (17) et une unité de transmission et de réception (19) électrique ou électronique, au moyen du dispositif de transmission de l'unité de transmission et de réception (19) des informations ou des données concernant la position de levage ou de rotation actuelle de la broche (16) étant envoyées à l'unité de calcul (9), traitées là-dedans et converties en des valeurs cibles prédéterminées qui sont envoyées au dispositif de réception de l'unité de transmission et de réception (19), au moyen desquelles le réglage de la position de levage ou de rotation de la broche (16) au moyen de l'unité de levage ou de rotation (18) est réalisé, **caractérisé en ce que** dans la pièce de raccordement (14), un dispositif de régulation de la pression (15) est monté, qui maintient la différence de pression entre des zones de pression devant et derrière l'unité de régulation du débit (21) constante, et que l'unité de calcul (9) et les vannes de régulation (8) sont agencées à réaliser, dans le système d'équilibrage hydraulique automatique de consommateurs (4) dans une installation de chauffage et/ou de réfrigération (1), le procédé selon une des revendications 1 à 6.

8. Système selon la revendication 7, **caractérisé en ce que** des capteurs de la température ambiante (20) sont disposés dans les locaux individuels.
